# EUROPÄISCHE PATENTANMELDUNG

(11) **EP 0 125 334 A1**
(43) Veröffentlichungstag der Anmeldung: **21.11.1984**
(21) Anmeldenummer: 83104828.5
(22) Anmeldetag: 17.05.1983
(51) Int. Cl.: B63H 9/10

(54) **Gabelbaum für ein Segelbrett**

(71) Anmelder: Lachetzki, Friedrich, D-8520 Erlangen (DE); Grüske, Elisabeth, D-8551 Hemhofen (DE)
(72) Erfinder: Lachetzki, Friedrich, D-8520 Erlangen (DE)
(74) Vertreter: LOUIS, PÖHLAU, LOHRENTZ & SEGETH

(57) **Zusammenfassung**

Bei einem Gabelbaum für Windsurfgeräte sind in der Wandung des Gabelbaumrohrs mindestens zwei Öffnungen für die Befestigung einer Halte einrichtung für den Trapeztamoen voraesehen.

## Beschreibung

Die Erfindung betrifft einen Gabelbaum für ein Segelbrett mit einer Einrichtung zur Befestigung einer Trapezleine, wobei der Gabelbaum ein Gabelbaumrohr umfasst.

Für das Windsurfen, insbesondere für das Starkwindsurfen, werden am Gabelbaum die Enden einer Trapezleine befestigt, an die sich ein Surfer einhängt. Der Surfer setzt auf diese Weise dem Druck im Segel hauptsächlich sein Körpergewicht entgegen, so dass die Arme und Hände relativ unbelastet für das Steuern des Riggs sowie für Korrekturen im Fahrverhalten frei sind.

Nach dem Stand der Technik wird die Trapezleine aussen um den Gabelbaum oder aussen am Gabelbaum mit Hilfe von Schlaufen, Knoten (sh. DE-Z "Surf, November 1979,Nr. 11, S. 45) oder Klemmen (sh. DE-GM 81 17 039) befestigt. Diese Befestigung hat den Nachteil, dass die vorzu^{g}s-weise aus Kunststoffen oder Gummi bestehende Ummantelung des Gabelbaumes durch das Scheuern des Tampens beschädigt wird, wobei der Tampen selbt durchscheuern kann. Ausserdem stören die von der Wandung des Gabelbaums nach aussen vorstehenden Schlaufen und Knoten sowie Klemmen des Tampens, da sie ein rasches und festes Ergreifen des Gabelbaums mit der Hand wesentlich beeinträchtigen.

Aus dem DE-GM 77 21 065 ist es bekannt, eine Trimmleine (Steert) zwischen den beiden nebeneinander verlaufenden Gabelbaumteilen am Gabelbaum zu befestigen, indem das Ende der Trimmleine jeweils durch ein Loch im Gabelbaum hindurchgeführt wird.

Aus dem DE-GM 80 16 227 ist es bekannt, eine Trimmschot für das Segel im Inneren eines Gabelbaumrohrs in dessen Längsrichtung verlaufen zu lassen.

Der Erfindung liegt nun die Aufgabe zugrunde, einen Gabelbaum für ein Segelbrett zur Befestigung einer Trapezleine so auszugestalten, dass die Beeinträchtigunn des Ergreifens des Gabelbaums mit den Händen wesentlich herabgesetzt wird.

Diese Aufgabe wird erfindungsgemäss dadurch gelöst, dass das Gabelbaumrohr mindestens zwei voneinander beabstandete Paare radial einander gegenüberliegender Öffnungen aufweist, zwischen denen sich jeweils eine die Öffnungen gegenüber dem Innenraum des Gabelbaumrohrs verschliessende Halteeinrichtung für die Trapezleine erstreckt.

Nach der Erfindung werden also die Enden der Trapezleine derart am Gabelbaumrohr gesichert, dass eine Beeinträchtigung des Ergreifens des Gabelbaums mit den Händen nunmehr wesentlich herabgesetzt ist und eine Zerstörung der Ummantelung des Gabelbaums vermieden wird, was bei einem Umlegen der Trapezleine um das Gabelbaumrohr herum zu befürchten wäre. Die Halteeinrichtung versteift ausserdem den Gabelbaum und erhöht dessen Bruchfestigkeit gerade an den kritischen Stellen, an denen die Enden der Trapezleine befestigt sind.

Nach einer ersten Ausführungsform ist die Halteeinrichtung für die Trapezleine eine Hülse, durch die die Trapezleine hindurchgeführt wird. Die Trapezleine kann dann mit einem Knoten jeweils gesichert werden. Um eine Störung durch den Knoten oder eine andere Verdickung an dem aus dem Gabelbaum austretenden Ende der Trapezleine zu vermeiden, ist in weiterer Ausgestaltung der Erfindung die Hülse jeweils an der der Mittellinie des Segelbrettes zugewandten öffnung zur Ausbildung einer einen Knoten am Ende der Trapezleine aufnehmenden Vertiefung erweitert. Diese vorzugsweise trichterförmige Vertiefung erleichtert ausserdem das Ein-und Durchfädeln der Trapezleine durch die Hülse.

Bei einer anderen Ausführungsform der Erfindung ist die Halteeinrichtung ein Stift, an dem an dem der Mittellinie des Segebrettes abgewandten Ende ein Befestigungselement für die Trapezleine vorgesehen ist, das vorzugsweise ein Ring ist.

Zweckmässigerweise sind an den Stiftenden auf dem Aussenrand der Öffnungen im Gabelbaumrohr aufliegende Kappen vorgesehen, die die Öffnungen wasserdicht verschliessen können.

Vorteilhafterweise kann der Stift aus zwei miteinander verschraubbaren Teilen aufgebaut sein.

Stift und Hülse können aus Metall oder Kunststoff bestehen und können auch nachträglich an einem Gabelbaumrohr angebracht werden. Hierzu ist es lediglich notwendig, in das Gabelbaumrohr die notwendigen öffnungen zu bohren und den Stift oder die Hülse einzusetzen. Insbesondere die Ausführungsform, bei der der Stift aus zwei miteinander verschraubbaren Teilen besteht, läßt sich schnell nachträglich einbauen. Ausserdem hat die Ausführungsform mit dem Stift noch den Vorteil, dass der Durchmesser der öffnungen kleiner als im Falle der Hülse gewählt werden kann, wodurch die Bruch- und Reissfestigkeit an den Rändern der öffnungen im Gabelbaum im Vergleich zu der Ausführungsform mit der Hülse zunimmt.

Zur Einstellung der Griffweite der Trapezleine können mehrere öffnungspaare in entsprechenden Abständen zueinander vorgesehen sein.

Weitere Vorteile, Einzelheiten und Merkmale der Erfindung ergeben sich aus der nachstehenden, anhand der beiliegenden Zeichnung erfolgenden Beschreibung zweier bevorzugter Ausführungsbeispiele. In der Zeichnung stellen dar:
Fig. 1 schematisch einen Schnitt durch einen Gabelbaum mit einem Tampen nach der ersten Ausführungsform,
Fig. 2 einen Abschnitt eines Gabelbaumes mit einem Tampen gemäss der Ausführungsform nach Fig. 1 und
Fig. 3 schematisch einen Schnitt durch einen Gabelbaum mit einem Tampen nach der zweiten Ausführungsform.

Nach dem in der Zeichnung veranschaulichten bevorzugten Ausführungsbeispiel hat das mit Schaumstoff 30 gefüllte Gabelbaumrohr 10 mit einer Kunststoff- oder Gummiummantelung 10' zwei radial einander gegenüberliegende öffnungen 12 und 14, wobei der Durchmesser der öffnung 14 grösser als der Durchmesser der öffnung 12 ist. Zwischen den öffnungen erstreckt sich eine Kunststoff- oder Metallhülse 16 bzw. eine Niete, die mit den Rändern der Öffnungen 12 und 14 wasserdicht abschliesst, so dass kein Wasser in den Innenraum des Gabelbaumrohrs gelangen kann. Die Hülse 16 erweitert sich an der öffnung 14 trichterförmig. Eine Trapezleine 18 tritt durch die Hülse 16 an der Öffnung 12 ein und aus der Hülse 16 an der Öffnung 14 aus, an dem ihr Ende mittels eines Achtknotens, der in der trichterförmigen Vertiefung 20 weitgehend verschwindet, gegen ein Herausziehen aus dem Gabelbaumrohr gesichert wird.

Aus Fig. 2 geht hervor, dass an Gabelbaumrohr 10 eine Vielzahl von Öffnungspaaren 12, 14 im Gabelbaum 10 vorgesehen ist, an denen die Tampenenden in unterschiedlichen Griffweiten befestigbar sind.

In Fig. 3 ist ein weiteres Ausführungsbeispiel gezeigt. Bei diesem Ausführungsbeispiel ist ein aus zwei miteinander verschraubbaren Teilen a und b bestehender Stift 22 aus Metall oder Kunststoff, der hohl oder auch massiv sein kann, durch zwei radial einander gegenüberliegende Öffnungen im Gabelbaumrohr 10 hindurchgesteckt und verschliesst mit seinen Abdeckkappen 26 an seinen ausserhalb des Gabelbaumrohrs liegenden Enden die öffnungen im Gabelbaumrohr in wasserdichter Weise, wobei an einem Ende des Stiftes ein Metallring 24 zur Befestigung der Trapezleine vorgesehen ist. Auch die in Fig. 3 gezeigten Stifte können in der in Fig. 2 gezeigten Anordnung über den Gabelbaum verteilt sein.

## Patentansprüche

1. Gabelbaum für ein Segelbrett mit einer Einrichtung zur Befestigung einer Trapezleine, wobei der Gabelbaum ein Gabelbaumrohr umfasst, dadurch gekennzeichnet, dass das Gabelbaumrohr (10) mindestens zwei voneinander beabstandete Paare radial einander gegenüberliegender öffnungen (12, 14) aufweist, zwischen denen sich jeweils eine die öffnungen gegenüber dem Innenraum des Gabelbaumrohrs wasserdichtverschliessende Halteeinrichtung (16) für die Trapezleine erstreckt.

2. Gabelbaum nach Anspruch 1, dadurch gekennzeichnet, dass die Halteeinrichtung eine Hülse (16) ist, durch die die Trapezleine hindurchgeführt wird.

3. Gabelbaum nach Anspruch 2, dadurch gekennzeichnet, dass die Hülse (16) an der der Mittellinie des Segelbrettes zugewandten Öffnung zur Ausbildung einer einen Knoten am Ende der Trapezleine aufnehmenden Vertiefung (20) erweitert ist.

4. Gabelbaum nach Anspruch 1, dadurch gekennzeichnet, dass die Halteeinrichtung ein Stift (22) ist, an dem an dem der Mittellinie des Segelbrettes zugewandten Ende ein Befestigungselement (24) für die Trapezleine vorgesehen ist.

5. Gabelbaum nach Anspruch 4, dadurch gekennzeichnet, dass das Befestigungselement ein Ring (24) ist.

6. Gabelbaum nach Anspruch 4 oder 5, dadurch gekennzeichnet, dass an den Stiftenden auf dem Aussenrand der Öffnungen im Gabelbaumrohr (10) aufliegende Kappen (26) vorgesehen sind.

7. Gabelbaum nach Anspruch 4 bis 6, dadurch gekennzeichnet, dass der Stift zwei miteinander verschraubbare Teile (a,b) umfasst.

8. Gabelbaum nach einem der Ansprüche 1 bis 7, dadurch gekennzeichnet, dass eine Vielzahl von Öffnungspaaren (12, 14) mit Hülsen (16) oder Stiften (22) zum Einstellen unterschiedlicher Griffweiten der Trapezleine am Gabelbaumrohr (10) vorgesehen sind.

9. Hülse für einen Gabelbaum gemäss einem der Ansprüche 1 bis 3.

10. Stift für einen Gabelbaum gemäss einem der Ansprüche 4 bis 7.
